# EUROPÄISCHE PATENTSCHRIFT

(11) **EP 0 162 834 B1**
(45) Veröffentlichungstag und Bekanntmachung des Hinweises auf die Patenterteilung: **27.07.1988**
(21) Anmeldenummer: 85890117.6
(22) Anmeldetag: 21.05.1985
(51) Int. Cl.: B03C 1/02

(54) **Magnetscheider**
Magnetic separator
Séparateur magnétique

(30) Priorität: 22.05.1984 AT 1684/84
(43) Veröffentlichungstag der Anmeldung: 27.11.1985
(73) Patentinhaber: ELIN-UNION Aktiengesellschaft für elektrische Industrie, A-1141 Wien (AT)
(72) Erfinder: Fillunger, Harald, Dipl.-Ing., A-1200 Wien (AT); Gründorfer, Stephan, Dr., A-1060 Wien (AT)
(74) Vertreter: Krause, Peter

(56) Entgegenhaltungen:
- DE-A- 2 157 217
- FR-A- 2 369 873
- FR-A- 2 467 020
- US-A- 4 340 468

## Beschreibung

Die Erfindung betrifft einen Magnetscheider, vorzugsweise zur Trennung von Materialien mit geringen Unterschieden in der magnetischen Suszeptibilität, bestehend aus Erregerspulen zur Schaffung eines Magnetfeldes im Scheidevolumen, in dem die zu trennenden Teilchen einer Gegenkraft und einer Komponente der Magnetkraft ausgesetzt werden.

Die heute industriell verwendeten Magnetscheider sind im allgemeinen gut geeignet, Materialien mit ferromagnetischen oder stark paramagnetischen Eigenschaften von anderen Materialien mit diamagnetischen oder schwach paramagnetischen Eigenschaften zu trennen. Eine Trennung von Materialien mit nur geringen Unterschieden in ihren paramagnetischen Eigenschaften gelingt nur in einigen für Laboratoriumszwecke geeigneten Magnetscheidern.

Aus der US-PS Nr. 2.056.426 über ein derartiges Gerät ist bekannt, daß zur weitgehenden Trennung von Materialien mit geringen Unterschieden in ihren paramagnetischen Eigenschaften ein Magnetfeld notwendig ist, bei den die Kräfte auf Teilchen mit einer bestimmten Volumssuszeptibilität _{Ks} unabhängig sind vom Ort im betrachtetem Scheidevolumen. Dazu muß ein Gleichgewicht herrschen zwischen der magnetischen Kraft und einer entgegengesetzt gerichteten Gegenkraft auf die Teilchen. Die magnetische Kraft auf ein Teilchen mit der Volumssuszeptibilität _{K} und dem Teilchenvolumen V ist:

Die Feldgröße f = /B/ - grad H ist eine Beschreibung des Magnetfeldes, sie hat die Dimension einer Kraftdichte (N/m³) und wird als Scheidekraftdichte bezeichnet. Bei dem in der genannten US-PS beschriebenen Magnetscheider wird die Schwerkraft als Gegenkraft benützt, weshalb gefordert wird, daß die Scheidekraftdichte f über das Scheidevolumen konstant sein soll. Das Magnetfeld, das diese Bedingungen erfüllt, wird in dieser Druckschrift als isodynamisches Magnetfeld bezeichnet. Ein solches Magnetfeld wird durch speziell geformte Magnetpolkontur eines Elektromagneten mit Eisenjoch angenähert. Will man als Gegenkraft eine andere Größe wie z. B. die Fliehkraft heranziehen, so muß die Scheidekraftdichte f die gleiche räumliche Verteilung wie die Gegenkraft haben.

Bei Magnetscheidern mit Magnetflußführung durch ein Eisenjoch ist zur Formung des notwendigen Magnetfeldes eine entsprechende Kontur des Eisenjoches notwendig. Bei solchen Magnetscheidern ist die Höhe der magnetischen Induktion im wesentlichen auf die Sättigungsinduktion des Eisenjoches beschränkt. Im Verein mit einer gewünschten Geometrie des Volumens, in dem die Materialien getrennt werden sollen, ist somit die größtmögliche Scheidekraftdichte definiert.

Sind größere Scheidekraftdichten notwendig, so muß bei gleichbleibender Geometrie die maximale magnetische Induktion erhöht werden oder bei gleichbleibender maximaler Induktion die geometrische Abmessung verringert werden.

Eine Vergrößerung der geometrischen Abmessungen zum Zwecke eines größeren Durchsatzes und/oder der Scheidung größerer Kornklassen bedingt eine Erhöhung der maximalen Induktion, wenn die Scheidekraftdichte unverändert bleiben soll. Das hat zur Folge, daß zur Formung des Magnetfeldes nicht mehr ausschließlich das Eisenjoch verwendet werden kann. Die Form des Magnetfeldes wird mit zunehmender Stärke der magnetischen Induktion mehr und mehr von der Lage und der Form der Erregerspulen bestimmt. Die Erhöhung der Induktion erfordert hohe Amperewindungszahlen.

Aus der FR-A-2 467 020 ist ein Verfahren zur Trennung magnetischen von unmagnetischen Teilchen bekannt. Bei diesem Verfahren wird ein zur Magnetscheidung verwendbarer Magnet beschrieben, der durch seine Anordnung ein hauptsächlich radiales und ein schwaches axiales Magnetfeld im Scheidevolumen erzeugt. Die zu trennenden Teilchen bewegen sich dabei senkrecht zum Magnetfeld und zum Magnetfeldgradienten unter dem Einfluß der Schwerkraft. Die in diesem Magnetscheider entstehenden Magnetfelder und Magnetfeldgradienten sind daher nicht auf die von der Schwerkraft gebildeten Gegenkräfte abgestimmt.

Aufgabe der Erfindung ist es, einen Magnetscheider zu schaffen, der die Nachteile der obengenannten Magnetfelder vermeidet und ein Magnetfeld erzeugt, bei dem für eine bestimmte Volumssuszeptibilität die hervorgerufene Scheidekraft einer entsprechenden Gegenkraft angepaßt ist, ohne dabei durch die Sättigungsinduktion eines Eisenjoches beschränkt zu sein.

Der erfindungsgemäße Magnetscheider ist dadurch gekennzeichnet, daß ein Kräftegleichgewicht zwischen der magnetischen Kraft und der entgegengesetzt gerichteten Gegenkraft auf die im Scheidevolumen befindlichen Teilchen erzeugt wird, wobei das Magnetfeld im überwiegenden Ausmaß durch die Form und Lage der Erregerspulen induziert ist.

Mit der Erfindung ist es erstmals möglich, die der Erfindung gestellte Aufgabe optimal einer Lösung zuzuführen. Eine kontinuierliche Scheidemöglichkeit für unterschiedlich paramagnetische Materialien ist dadurch gegeben. Darüberhinaus wird eine hohe Trennschärfe bei industriell benötigtem großem Durchsatz erzielt.

Gemäß einer besonderen Ausgestaltung der Erfindung ist das Magnetfeld durch rotationssymmetrische Spulen induziert, die symmetrisch zum Scheidevolumen angeordnet und in Bezug auf die Symmetrieebene gegensinnig stromdurchflossen sind und das Scheidevolumen umfassen und der Radius des Zentrums des Scheidevolumens kleiner ist, als der größte Radius der Erregerspulen, jedoch größer als der kleinste Radius der Erregerspulen. Dadurch ist eine einfache Lösung des Problems gegeben, die Geometrie der Magnetspulen festzulegen.

Nach einer Weiterbildung der Erfindung ist das Magnetfeld durch langgestreckte Spulen induziert, wobei die Spulenlängsseiten symmetrisch zu einer Symmetrieebene angeordnet sind und das symmetrisch zur Symmetrieebene angeordnete Scheidevolumen umfassen. Diese Merkmale beziehen sich auf eine Scheidekanalanordnung in nicht rotationssymmetrischer Geometrie. Für diese Bedingungen liefert die Spulenanordnung optimale Konstanz der Scheidekraftdichte.

Entsprechend einer weiteren Ausgestaltung der Erfindung sind Erregerspulen aus normalleitendem Material hergestellt. Für gewisse Scheideprobleme ist diese Ausführung ausreichend. Sie ist eine wirtschaftlich vertretbare Lösung.

Nach einem weiteren Merkmal der Erfindung sind die Erregerspulen aus Supraleitern hergestellt. Schwach magnetische Materialien lassen sich nur mit aus Supraleitern erzeugbaren Magnetfeldern trennen.

Gemäß einer Ausgestaltung der Erfindung sind zur Erhöhung der magnetischen Induktion oder zur Verringerung der Amperewindungszahl ein oder mehrere Eisenkerne oder Eisenjoche vorgesehen. Ebenso sind zur Abschirmung des magnetischen Feldes ein oder mehrere Eisenjoche oder eine normalleitende oder ein supraleitende Fläche vorgesehen. Der Vorteil dieser beiden Merkmale liegt darin, daß eine Verminderung des Streufeldes und eine Erhöhung des Nutzfeldes dadurch gegeben ist.

In der Zeichnung ist an Hand eines Ausführungsbeispieles die Erfindung näher erläutert.

In der Fig. ist eine rotationssymmetrische Erregerspulenanordnung dargestellt, wobei mit 1 die Rotationsachse und mit 2 die Symmetrieebene bezeichnet ist.

Die Erregerspulen 3 und 5, die oberhalb der Symmetrieebene 2 angeordnet sind, sind z. B. im positivem Sinn stromdurchflossen, die Erregerspulen 4 und 6, die unterhalb der Symmetrieebene 2 angeordnet sind, sind dementsprechend im negativen Sinn stromdurchflossen. Durch diese gegensinnige Durchflutungsanordnung wird der gesamte magnetische Fluß der oberen bzw. der unteren beiden Spulen zwischen den Spulenpaaren 3, 5 und 4, 6 hindurchgedrückt und erzeugt dadurch im ringkanalförmigen Scheidevolumen 7 eine annähernd konstante Scheidekraftdichte. Die Gegenkraft ist in diesem Beispiel die Fliehkraft, die im ringkanalförmigen Scheidevolumen 7 auf die mit der Transportgeschwindigkeit bewegten Teilchen wirkt. Die Überlagerung der Fliehkraft mit den Schleppkräften in der Trägerflüssigkeit, gemeinsam mit der kleinen radialen Ausdehnung des Scheidevolumens, ergeben eine annähernd räumlich konstante Gegenkraft, sodaß sich für Teilchen einer bestimmten Volumssuszeptibilität _{Ks} durch Einstellung der Durchflußgeschwindigkeit vₒ (damit der Fliehkraft) und der Größe der magnetischen Induktion (damit der magnetischen Scheidekraft) ein Kräftegleichgewicht unabhängig vom Ort innerhalb des Scheidevolumens erreichen läßt.

Die magnetische Scheidekraftdichte übt infolge der unterschiedlichen Volumssuszeptibilitäten der zu scheidenden Materialien auf die unterschiedlichen Materialteilchen eine unterschiedliche Kraft aus. Diese magnetische Kraft steht in Konkurrenz zu der für alle Teilchen annähernd gleichen Gegenkraft. Für Materialteilchen mit größerer Volumssuszeptibilität als _{Ks} überwiegt die magnetische Kraft, während für Materialteilchen mit kleinerer Volumssuszeptibilität als _{Ks} die Gegenkraft überwiegt.

Wird die Erregerspulenanordnung von der Fig. nicht als rotationssymmetrisches Gebilde betrachtet, sondern als langgestrecktes Gebilde, so ist die Gegenkraft eine Überlagerung der Schleppkräfte im Trägerfluid mit der Schwerkraft.

Aus der Fig. ist weiters ersichtlich, daß im allgemeinen das Scheidevolumen zwischen die Erregerspulen zu liegen kommt. Setzt man konstante Stromdichte über die Querschnitte der Erregerspulen voraus, so läßt sich mit einem Spulenpaar mit nicht rechteckigem Querschnitt bzw. mit mehreren Spulenpaaren mit rechteckigem Querschnitt die gewünschte Konstanz der Scheidekraftdichte über das Scheidevolumen bzw. die gewünschte Anpassung an die räumlich veränderliche Gegenkraft erreichen. Bei verwendung von Spulenpaaren mit unterschiedlichen Stromdichten in den einzelnen beliebig geformten Spulenteilquerschnitten läßt sich die gewünschte Konstanz der Scheidekraftdichte über das Scheidevolumen bzw. die gewünschte Anpassung an die räumlich veränderliche Gegenkraft erreichen.

## Patentansprüche

1. Magnetscheider, vorzugsweise zur Trennung von Materialien mit geringen Unterschieden in der magnetischen Suszeptibilität, bestehend aus Erregerspulen (3, 5 bzw. 4, 6) zur Schaffung eines Magnetfeldes im Scheidevolumen (7), in dem die zu trennenden Teilchen einer Gegenkraft und einer Komponente der Magnetkraft ausgesetzt werden, dadurch gekennzeichnet, daß ein Kräftegleichgewicht zwischen der magnetischen Kraft und der entgegengesetzt gerichteten Gegenkraft auf die im Scheidevolumen (7) befindlichen Teilchen erzeugt wird, wobei das Magnetfeld im überwiegenden Ausmaß durch die Form und Lage der Erregerspulen (3, 5 bzw. 4, 6) induziert ist.

2. Magnetscheider nach Anspruch 1, dadurch gekennzeichnet, daß das Magnetfeld durch rotationssymmetrische Spulen (3, 5 bzw. 4, 6) induziert ist, die symmetrisch zum Scheidevolumen (7) angeordnet und in Bezug auf die Symmetrieebene (2) gegensinnig stromdurchflossen sind und das Scheidevolumen (7) umfassen und der Radius des Zentrums des Scheidevolumens (7) kleiner ist als der größte Radius der Erregerspulen (5, 6), jedoch größer als der kleinste Radius der Erregerspulen (3, 4).

3. Magnetscheider nach Anspruch 1, dadurch gekennzeichnet, daß das Magnetfeld durch langgestreckte Spulen induziert ist, wobei die Spulenlängsseiten symmetrisch zu einer Symmetrieebene angeordnet sind und das symmetrisch zur Symmetrieebene angeordnete Scheidevolumen umfassen.

4. Magnetscheider nach mindestens einem der Ansprüche 1 bis 3, dadurch gekennzeichnet, daß die Erregerspulen (3, 4, 5, 6) aus normalleitendem Material hergestellt sind.

5. Magnetscheider nach mindestens einem der Ansprüche 1 bis 3, dadurch gekennzeichnet, daß die Erregerspulen (3, 4, 5, 6) aus Supraleitern hergestellt sind.

6. Magnetscheider nach mindestens einem der Ansprüche 1 bis 5 dadurch gekennzeichnet, daß zur Erhöhung der magnetischen Induktion oder zur Verringerung der Amperewindungszahl ein oder mehrere Eisenkerne oder Eisenjoche vorgesehen sind.

7. Magnetscheider nach mindestens einem der Ansprüche 1 bis 5 dadurch gekennzeichnet, daß zur Abschirmung des Magnetfeldes ein oder mehrere Eisenjoche oder eine normalleitende oder eine supraleitende Fläche vorgesehen sind.

## Claims

1. A magnetic separator, preferably for the separation of materials having slight differences in magnetic susceptibility, consisting of exciting coils (3, 5 and 4, 6) for producing a magnetic field in the separation volume (7) in which the particles to be separated are exposed to a counter-force and a component of the magnetic force, characterised in that a force equilibrium is produced between the magnetic force and the opposingly directed counter-force on the particles located in the separation volume (7) wherein the magnetic field is induced predominantly by the form and position of the exciting coils (3, 5 and 4, 6).

2. A magnetic separator according to Claim 1, characterised in that the magnetic field is induced by rotationally symmetrical coils (3, 5 and 4, 6) which are arranged symmetrically about the separation volume (7) and are permeated by current in opposing directions with respect to the plane of symmetry (2) and enclose the separation volume (7), and the radius of the centre of the separation volume (7) is smaller than the greatest radius of the exciting coils (5, 6) but greater than the smallest radius of the exciting coils (3,4).

3. A magnetic separator according to Claim 1, characterised in that the magnetic field is induced by elongate coils, the long sides of the coils being arranged symmetrically about a plane of symmetry and enclosing the separation volume arranged symmetrically about the plane of symmetry.

4. A magnetic separator according to at least one of Claims 1 to 3, characterised in that the exciting coils (3, 4, 5, 6) are produced from normally conducting materials.

5. A magnetic separator according to at least one of Claims 1 to 3, characterised in that the exciting coils (3, 4, 5, 6) are produced from superconductors.

6. A magnetic separator according to at least one of Claims 1 to 5, characterised in that one or more iron cores or iron yokes are provided for increasing the magnetic induction or for reducing the number of ampere windings.

7. A magnetic separator according to at least one of Claims 1 to 5, characterised in that one or more iron yokes or a normally conducting or a superconducting area are provided for screening the magnetic field.

## Revendications

1. Séparateur magnétique, de préférence destiné à la séparation de matières possédant de petites différences de susceptibilité magnétique, constitué par des bobines excitatrices (3, 5 ou 4, 6 respectivement) servant à créer un champ magnétique dans le volume de séparation (7), dans lequel les particules à séparer sont soumises à une force de réaction et à une composante de la force magnétique, caractérisé en ce qu'on produit sur les particules qui se trouvent dans le volume de séparation (7) un équilibre de force entre la force magnétique et la force de réaction orientée dans le sens opposé, le champ magnétique étant induit dans une mesure prédominante par la forme et la position des bobines excitatrices (3, 5 ou 4, 6 respectivement).

2. Séparateur magnétique selon la revendication 1, caractérisé en ce que le champ magnétique est induit par des bobines possédant une symétrie de révolution (3, 5 ou 4, 6 respectivement), qui sont disposées symétriquement par rapport au volume de séparation (7), sont parcourues par le courant l'une en sens inverse de l'autre de part et d'autre du plan de symétrie (2) et encadrent le volume de séparation (7), et en ce que le rayon du centre du volume de séparation (7) est plus petit que le rayon maximum des bobines excitatrices (5, 6) mais plus grand que le rayon minimum des bobines excitatrices (3, 4).

3. Séparateur magnétique selon la revendication 1, caractérisé en ce que le champ magnétique est induit par des bobines de forme allongée, les côtés longitudinaux des bobines étant disposés symétriquement par rapport à un plan de symétrie et encadrant le volume de séparation qui est disposé symétriquement par rapport au plan de symétrie.

4. Séparateur magnétique selon au moins une des revendications 1 à 3, caractérisé en ce que les bobines excitatrices (3, 4, 5, 6) sont faites d'une matière possédant une conductibilité normale.

5. Séparateur magnétique selon au moins une des revendications 1 à 3, caractérisé en ce que les bobines excitatrices (3, 4, 5, 6) sont faites de supraconducteurs.

6. Séparateur magnétique selon au moins une des revendications 1 à 5, caractérisé en ce que, pour accroître l'induction magnétique ou pour réduire le nombre d'ampères-tours, on prévoit un ou plusieurs noyau(x) ferreux ou culasse(s) ferreuse(s).

7. Séparateur magnétique selon au moins une des revendications 1 à 5, caractérisé en ce que, pour blinder le champ magnétique, on prévoit une ou plusieurs culasse(s) ferreuse(s) ou une surface à conductibilité normale ou une surface supraconductrice.
